# EUROPÄISCHE PATENTSCHRIFT

(11) **EP 3 411 523 B1**
(45) Veröffentlichungstag und Bekanntmachung des Hinweises auf die Patenterteilung: **05.03.2025**
(21) Anmeldenummer: 17701999.9
(22) Anmeldetag: 26.01.2017
(51) Int. Cl.: D21F 1/44, D21F 11/08

(54) **VERFAHREN UND VORRICHTUNG ZUM HERSTELLEN EINES SICHERHEITSPAPIERS MIT WASSERZEICHEN UND INTEGRIERTEM FENSTERSICHERHEITSELEMENT**
METHOD AND DEVICE FOR PRODUCING A SECURITY PAPER HAVING WATERMARKS AND AN INTEGRATED WINDOW SECURITY ELEMENT
PROCÉDÉ ET DISPOSITIF POUR FABRIQUER UN PAPIER DE SÉCURITÉ COMPRENANT UN FILIGRANE ET UN ÉLÉMENT DE SÉCURITÉ FENÊTRÉ INTÉGRÉ

(30) Priorität: 02.02.2016 DE 102016001106
(43) Veröffentlichungstag der Anmeldung: 12.12.2018
(73) Patentinhaber: Giesecke+Devrient Currency Technology GmbH, 81677 München (DE)
(72) Erfinder: TANTSCHER, Alexander, 01259 Dresden (DE)
(74) Vertreter: Giesecke+Devrient IP
(86) Internationale Anmeldenummer: PCT/EP2017/000094
(87) Internationale Veröffentlichungsnummer: WO 2017/133831

(56) Entgegenhaltungen:
- EP-A1- 0 229 645
- EP-A1- 0 625 431
- WO-A1-2004/001130
- WO-A1-2007/042718
- WO-A1-2014/086476
- DE-A1- 102005 045 566

## Beschreibung

Die Erfindung betrifft ein Verfahren und eine Vorrichtung zum Herstellen eines Sicherheitspapiers mit Wasserzeichen und integriertem Fenstersicherheitselement.

Sicherheitspapiere oder Wertdokumente werden zur Absicherung oft mit Echtheitsmerkmalen, wie Wasserzeichen, eingebetteten Sicherheitsfäden und dergleichen ausgestattet, die eine Überprüfung der Echtheit des Sicherheitspapiers oder Wertdokuments gestatten und die zugleich als Schutz vor unerlaubter Reproduktion dienen.

In der Vergangenheit haben sich dabei Echtheitsmerkmale gut bewährt, die nur während der Herstellung in das Sicherheitspapier eingebracht werden können, wie etwa Wasserzeichen, chemisch reagierende Zusätze, Melierfasern oder in das Sicherheitspapier vollständig oder teilweise eingebettete Sicherheitsfäden. Dabei werden Sicherheitsfäden, die weder vollständig auf eine Oberfläche eines Sicherheitspapiers aufgebracht, noch vollständig in das Sicherheitspapier eingebettet sind, als Fenstersicherheitsfäden bezeichnet. Diese sind teilweise so in das Sicherheitspapier eingebettet, dass sie an einer oder beiden gegenüberliegenden Oberflächen des Sicherheitspapiers nur in bestimmten Fensterbereichen sichtbar sind.

WO 2014/086476 A1 offenbart eine Vorrichtung zur Herstellung eines Sicherheitspapiers, wobei eine erste Nasspartie einer Papiermaschine eine erste Papierbahn bildet und gegebenenfalls mit Individualisierungsmerkmalen, wie einer Öffnung versieht. Eine Saugvorrichtung entfernt aus der ersten und/ oder zweiten Papierbahn im noch feuchten Zustand an mindestens einer Stelle Papierfasern. WO 2007/042718 A1 offenbart eine Spülvorrichtung für Sicherheitspapiere. DE 10 2005 04556 A1 verwendet eine Saugvorrichtung zur Herstellung einer Öffnung in einer Papierbahn und zeigt den Oberbegriff von Anspruch 1.

Ausgehend davon liegt der Erfindung die Aufgabe zugrunde, ein einfaches und kostengünstiges Verfahren zum Herstellen eines Sicherheitspapiers der eingangs genannten Art anzugeben. Das Verfahren soll insbesondere die Herstellung von Sicherheitspapier mit einem ansprechendem visuellem Erscheinungsbild ermöglichen, bei dem Wasserzeichen und Fenstersicherheitsfäden in neuartiger Weise miteinander kombiniert sind. Die Erfindung soll auch eine entsprechende Vorrichtung bereitstellen.

Gemäß der Erfindung ist bei einem Verfahren zum Herstellen eines Sicherheitspapiers mit Wasserzeichen und integriertem Fenstersicherheitselement vorgesehen, dass in einer ersten Papierlagenerzeugungseinheit eine erste Papierbahn gebildet und mit Wasserzeichen versehen wird und in einer zweiten Papierlagenerzeugungseinheit eine zweite Papierbahn erzeugt wird. Die zweite Papierbahn wird mit der ersten Papierbahn zusammengeführt und fest verbunden, wobei beim Zusammenführen der Papierbahnen ein endloses Sicherheitselement im Bereich der Wasserzeichen zwischen die erste und zweite Papierbahn eingebettet wird. Mittels einer Spülvorrichtung werden aus der zweiten Papierbahn in noch feuchtem Zustand Papierfasern entfernt, so dass das endlose Sicherheitselement in Fensterbereichen der zweiten Papierbahn frei zugänglich ist. Vorliegend weist eine Auflagefläche der Spülvorrichtung, welche auf der einer Auslassvorrichtung der Spülvorrichtung gegenüberliegenden Seite der zweiten Papierbahn angeordnet ist, Öffnungen auf, welche entsprechend der Fensterbereiche ausgebildet sind, so dass bei flächigem Beaufschlagen der zweiten Papierbahn die Fensterbereiche erzeugt werden.

Im Sinne der Erfindung bezeichnet dabei der Begriff "Sicherheitspapier" das unbedruckte Papier, das üblicherweise in quasi endloser Form vorliegt und zu einem späteren Zeitpunkt weiterverarbeitet wird. Die Sicherheitspapiere werden insbesondere zur Herstellung von Wertdokumenten verwendet. Dabei wird als "Wertdokument" ein Dokument bezeichnet, das für seinen be-
stimmungsgemäßen Gebrauch fertig gestellt ist. Wertdokumente im Sinne der vorliegenden Erfindung sind insbesondere Banknoten, Aktien, Anleihen, Urkunden, Gutscheine, Schecks, hochwertige Eintrittskarten, aber auch andere fälschungsgefährdete Papiere, wie Pässe und sonstige Ausweisdokumente, sowie Produktsicherungselemente, wie Etiketten, Siegel, Verpackungen und dergleichen. Die vereinfachte Benennung "Sicherheitspapier" oder "Wertdokument" schließt im Folgenden alle derartigen Dokumente und Produktsicherungsmittel ein.

Das Sicherheitspapier ist vorzugsweise mehrlagig ausgebildet und umfasst wenigstens eine Lage Papier. Die weitere Lage bzw. weiteren Lagen können ebenfalls aus Papier, aber auch aus anderen Materialien, beispielsweise durch Kunststofffolien, gebildet sein. Das Papier bzw. eine Papierlage umfasst besonders bevorzugt Baumwollfasern, wie sie beispielsweise für Banknoten verwendet werden.

Im Sinne der Erfindung handelt es sich bei einer Papierlagenerzeugungsvorrichtung um eine Vorrichtung, insbesondere Blattbildungseinheit, zum Erzeugen einer Papierbahn. Bei der Papierlagenerzeugungsvorrichtung kann es sich um eine Rundsiebmaschine, insbesondere eine Gegenstromrundsiebmaschine, eine Gleichstromrundsiebmaschine oder eine Doppelrundsiebmaschine, handeln. Weiterhin kann es sich bei einer Papierlagenerzeugungsvorrichtung um eine Langsiebmaschine handeln. Die von der Papierlagenerzeugungsvorrichtung ausgegebene Papierbahn wird vorzugsweise als Endlospapier ausgegeben. Alternativ könnte ein Papierbogen ausgegeben werden. Weiterhin kann die Papierlagenerzeugungsvorrichtung eine Düse zur Ausgabe einer Pulpemasse auf eine Siebeinheit, beispielsweise Rundsieb oder Langsieb, umfassen, wodurch eine Papierbahn erzeugt wird.

Die endlosen Sicherheitselemente der vorliegenden Erfindung können insbesondere durch Sicherheitsfäden oder breite Sicherheitsbänder gebildet sein. Während Sicherheitsfäden eine Breite von weniger als 4 mm, meist weniger als 2 mm und typischerweise von etwa 1 mm aufweisen, werden endlose Sicherheitselemente mit einer Breite von 4 mm oder mehr im Rahmen dieser Beschreibung als Sicherheitsbänder bezeichnet. Die Sicherheitsbänder können insbesondere eine Breite von 4 mm bis 20 mm, teilweise sogar bis zu 30 mm aufweisen. Auch wenn die Erfindung nachfolgend überwiegend am Beispiel von schmalen Sicherheitsfäden erläutert wird, versteht sich stets, dass die Sicherheitselemente auch durch breite Sicherheitsbänder gebildet sein können. Die Einbettung breiter Sicherheitsbänder bei der Papierherstellung ist beispielsweise in der Druckschrift EP 0625 431 beschrieben, deren Offenbarung insoweit in die vorliegende Anmeldung aufgenommen wird.

Das endlose Sicherheitselement kann beispielsweise ein Sicherheitselement mit Farbkippeffekt, mit einer Beugungsstruktur wie einem Hologramm, mit einem Dynamikeffekt, mit einer gegebenenfalls teilweise ausgesparten Metallisierung, und/oder mit einem Druckbild sein.

Die oben angesprochenen Fensterbereiche der zweiten Papierbahn entstehen dabei gerade durch die Entfernung der Papierfasern aus der zweiten Papierbahn. In einer vorteilhaften Erfindungsvariante werden die Fensterbereiche der zweiten Papierbahn im Passer zu den Wasserzeichen der ersten Papierbahn erzeugt. Dies bedeutet insbesondere, dass die Form und Lage der Fensterbereiche der zweiten Papierbahn und damit auch die zwischen den Fensterbereichen liegenden, stehengelassenen Papierbereiche auf die Form und Lage der Wasserzeichen der ersten Papierbahn abgestimmt ist. Vorzugsweise ist die Form und Lage der Fensterbereiche der zweiten Papierbahn sogar auf die von den Wasserzeichen dargestellten Motivteile abgestimmt. Beispielsweise können die Fensterbereiche erste Motivteile der Wasserzeichen überdecken, während die stehengelassenen Papierteile der zweiten Papierbahn deckungsgleich zu zweiten Motivteilen sind. Durch die zusätzliche Papierdicke erscheinen die zweiten Motivteile des Wasserzeichens daher noch dunkler, die ersten Motivteile heller.

Auf diese Weise können die Fensterbereiche der zweiten Papierbahn den visuellen Eindruck der Wasserzeichen der ersten Papierbahn verstärken oder betonen. Die Form der Fensterbereiche der zweiten Papierbahn und die Wasserzeichen der ersten Papierbahn stehen dabei mit Vorteil in einem Sinnzusammenhang, insbesondere stellten die Fensterbereiche und die Wasserzeichen jeweils aufeinander bezogene oder einander ergänzende Informationen dar.

Da das endlose Sicherheitselement im Bereich der Wasserzeichen zwischen die erste und zweite Papierbahn eingebettet ist und in den Fensterbereichen der zweiten Papierbahn zudem frei zugänglich ist, entsteht durch die Abstimmung der Fensterbereiche auf die Wasserzeichen für einen Betrachter der Eindruck, das endlose Sicherheitselement verlaufe im Inneren der Wasserzeichen, nämlich in den Fensterbereichen über dem Wasserzeichen und in den stehengelassenen Papierbereichen zumindest teilweise unter dem Wasserzeichen. Ein im Inneren eines Wasserzeichens verlaufendes Sicherheitselement ist ungewöhnlich und für den Betrachter daher markant und mit einem hohen Wiedererkennungswert verbunden.

In einer vorteilhaften Erfindungsvariante werden die Papierfasern aus der zweiten Papierbahn vor dem Zusammenführen mit der ersten Papierbahn entfernt. Die Papierfasern werden dabei vorteilhaft im Passer zu der Einbettungsposition des endlosen Sicherheitselements entfernt.

Gemäß einer Weiterbildung wird die erste Papierbahn dadurch mit einem mehrstufigen Wasserzeichen versehen, dass die Papieranlagerung in der ersten Papierlagenerzeugungsvorrichtung, insbesondere Rundsieb-Papiermaschine, auf einem Entwässerungssieb erfolgt, dessen Trägersieb in einem Teilbereich ein mehrstufiges Relief in Form des zu erzeugenden Wasserzeichens aufweist. Das mehrstufige Relief ist dabei mit Vorteil durch einen spritzgegossenen, perforierten Wasserzeicheneinsatz, durch einen tiefgezogenen, perforierten Wasserzeicheneinsatz, oder durch einen heißgeprägten, perforierten Wasserzeicheneinsatz gebildet. Der Wasserzeicheneinsatz kann beispielsweise als Bronzestempel ausgebildet sein.

Ein Vorteil der beschriebenen Vorgehensweise besteht insbesondere darin, dass die Erzeugung der Wasserzeichen von der Erzeugung der Fensterbereiche und der Einbettung des endlosen Sicherheitselements entkoppelt wird. Zudem erlaubt die Erzeugung der Fensterbereiche mittels der genannten Saug- und/ oder Spülvorrichtung die Form und Lage der Fensterbereiche in der zweiten Papierlage passergenau auf die Form und Lage der Wasserzeichen der ersten Papierbahn abzustimmen. Durch die Einbettung des Sicherheitselements zwischen einer ersten Papierbahn der ersten Papierlagenerzeugungsvorrichtung, beispielsweise von einer Rundsiebmaschine, insbesondere Gleichstromrundsiebmaschine, und einer zweiten Papierbahn, beispielsweise von einer zweiten Papierlagenerzeugungsvorrichtung, beispielsweise Rundsieb, kann auch eine verbesserte Stapelplanlage des erzeugten Sicherheitspapiers erreicht werden.

Die Erfindung enthält auch eine Vorrichtung zum Herstellen eines Sicherheitspapiers mit Wasserzeichen und integriertem Fenstersicherheitselement, mit
- einer ersten Papierlagenerzeugungsvorrichtung, insbesondere eine Rundsiebmaschine, z. B. Gleichstromrundsiebmaschine, zum Bilden einer ersten Papierbahn und zum Versehen der ersten Papierbahn mit Wasserzeichen,
- einer zweiten Papierlagenerzeugungsvorrichtung zum Erzeugen einer zweiten Papierbahn,
- einem Abnahmeband zum Zusammenführen und festen Verbinden der zweiten Papierbahn mit der ersten Papierbahn,
- einer Einrichtung zur Zuführung eines endlosen Sicherheitselements im Bereich der Wasserzeichen zwischen die erste und zweite Papierbahn beim Zusammenführen der Papierbahnen, und
- einer Spülvorrichtung zum Entfernen von Papierfasern aus der zweiten Papierbahn in noch feuchtem Zustand.

Vorliegend weist die Spülvorrichtung ein endloses Band mit zumindest einer Aussparung auf, das auf zumindest zwei positionsverstellbare Leitwalzen gespannt ist. Die zumindest eine Aussparung des endloses Bands entspricht dabei den zu erzeugenden Fensterbereichen in der zweiten Papierbahn.

Die Spülvorrichtung weist eine Auslassvorrichtung auf. Die Auslassvorrichtung ist zur Ausgabe einer Flüssigkeit ausgebildet und zur zweiten Papierbahn gerichtet. Über die gerichtete Ausgabe der Flüssigkeit könnten gezielt Papierfaser weggespült werden, so dass zumindest eine Aussparung in der zweiten Papierbahn erzeugt wird. Auf der der Auslassvorrichtung gegenüberliegender Seite der zweiten Papierbahn ist ein Aufnahmebehältnis zur Aufnahme der weggespülten Papierfasern vorgesehen. Die Auslassvorrichtung kann ausgebildet sein, die zweite Papierbahn geometrisch in Form der Aussparung zu beaufschlagen. Weiterhin kann eine Auflagefläche, welche auf der der Auslassvorrichtung gegenüberliegender Seite der zweiten Papierbahn angeordnet ist, Öffnungen aufweisen. Die Öffnungen sind entsprechend der Aussparung ausgebildet, so dass bei flächigem Beaufschlagen der zweiten Papierbahn die Aussparung erzeugt wird. Die Auflagefläche kann vorliegend als das endlose Band ausgebildet sein.

Das endlose Band kann dabei aus einem siebartigen Gewebe, beispielsweise aus Kunststoff, Kupfer oder Bronze, gebildet sein, oder aus einem Material bestehen, das bis auf die zumindest eine Aussparung eine geschlossene Oberfläche zeigt.

Die Spülvorrichtung ist in der Vorrichtung vorteilhaft zwischen der zweiten Papierlagenerzeugungsvorrichtung und der Zusammenführungsposition der Papierbahnen angeordnet, so dass die Papierfasern aus der zweiten Papierbahn vor dem Zusammenführen mit der ersten Papierbahn und dem Einbetten des zweiten endlosen Sicherheitselements entfernt werden können.

Ein mehrlagiges Sicherheitspapier oder Wertdokument, kann umfassen:
- einer ersten Papierlage mit einer Grammatur von 60 g/m² oder mehr, insbesondere von 60 g/m² bis 80 g/m² und einer fest mit der ersten Papierlage verbundenen zweiten Papierlage mit einer Grammatur von 45 g/m² oder weniger, insbesondere von 10 bis 45 g/m²,
- einem Wasserzeichen, insbesondere einem mehrstufigen Wasserzeichen in der ersten Papierlage, und
- einem endlosen Fenstersicherheitselement, das im Bereich des Wasserzeichens zwischen die erste und zweite Papierlage eingebettet und in Fensterbereichen der zweiten Papierlage frei zugänglich ist.

Vorliegend stehen die Form der Fensterbereiche der zweiten Papierlage und die Wasserzeichen der ersten Papierlage dabei mit besonderem Vorteil in einem Sinnzusammenhang, es stellen die Fensterbereiche und die Wasserzeichen jeweils aufeinander bezogene oder einander ergänzende Informationen dar.

Mit Vorteil sind die Fensterbereiche der zweiten Papierlage dabei im Passer zu dem Wasserzeichen der ersten Papierlage angeordnet. Wie oben erläutert, bedeutet dies insbesondere, dass die Form und Lage der Fensterbereiche der zweiten Papierbahn und damit auch die zwischen den Fensterbereichen liegenden, stehengelassenen Papierbereiche auf die Form und Lage der Wasserzeichen der ersten Papierbahn abgestimmt ist, vorzugsweise sogar auf die von den Wasserzeichen dargestellten Motivteile abgestimmt ist.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: schematisch eine Papiermaschine mit einer Rundsieb-Papiermaschine und einer zweiten Papierlagenerzeugungsvorrichtung nach einem Ausführungsbeispiel der Erfindung,
- Fig. 2: die Saugvorrichtung der Papiermaschine der Fig. 1 genauer,
- Fig. 3: eine Aufsicht auf einen Ausschnitt eines ein erfindungsgemäßes Sicherheitspapiers in zugeschnittener Form, und
- Fig. 4: einen Schnitt durch das Sicherheitspapier der Fig. 3 entlang der Linie IV-IV.

Die Erfindung wird nun am Beispiel der Herstellung von Sicherheitspapier für Banknoten erläutert, das eine Kombination aus einem Fenstersicherheitsfaden und mehrstufigen Wasserzeichen hoher Detailschärfe aufweist. Figur 1 zeigt hierzu schematisch eine Papiermaschine 10 mit einer ersten Papierlagenerzeugungsvorrichtung, im vorliegenden Beispiel eine Rundsieb-Papiermaschine 12 und einer zweiten Papierlagenerzeugungsvorrichtung 14, vorzugsweise eine zweite Rundsiebmaschine.

In der Rundsieb-Papiermaschine 12, vorzugsweise Gleichstromrundsiebmaschine 12, wird in an sich bekannter Weise auf einem Rundsieb 18 eine Papierbahn 20 gebildet. Die erste Papierbahn weist beispielsweise eine Grammatur von 60 bis 80 g/m² auf. Das Rundsieb 18 ist dabei ein Entwässerungssieb, dessen Trägersieb in zumindest einem Teilbereich mit einem mehrstufigen Relief in Form des zu erzeugenden Wasserzeichens versehen ist. Das mehrstufige Relief ist insbesondere durch einen spritzgegossenen, perforierten Wasserzeicheneinsatz gebildet, wie er in der Druckschrift WO 2008/071325 A1 genauer beschrieben ist.

Parallel zur Herstellung der ersten Papierbahn wird in der zweiten Papierlagenerzeugungsvorrichtung 14 eine zweite, zunächst homogene Papierbahn 30 hergestellt, indem Papiermasse mit einer Stoffauflaufdüse 42 auf die Oberfläche eines Rundsiebs 44 aufgedüst wird. Die mit der zweiten Papierlagenerzeugungsvorrichtung 14 erzeugte Papierlage ist sehr dünn und weist beispielsweise eine Grammatur von nur 10 bis 25 g/m² auf. Die zweite Papierbahn 30 wird mittels eines Abnahmefilzes 16, kann auch als Abnahmesieb oder Abnahmeband verstanden werden, vom Rundsieb 44 abgenommen und zur ersten Papiermaschine 12 geführt, wo sie im Bereich der Andruckrolle 36 mit der ersten Papierbahn 20 verbunden wird.

Beim Zusammenführen der Papierbahnen 20, 30 wird zudem von einer Spule 34 ein endloses Sicherheitselement 32 abgespult und beim Verbinden der beiden Papierbahnen 20, 30 im Bereich der mehrstufigen Wasserzeichen zwischen die erste 20 und zweite Papierbahn 30 eingebettet.

Weiter ist zwischen der zweiten Papierlagenerzeugungsvorrichtung 14 und der Andruckrolle 36 eine Saugvorrichtung 50 angeordnet, die aus der zweiten Papierbahn 30 in noch feuchtem Zustand im Passer zu der Einbettungsposition des endlosen Sicherheitselements 32 und zudem im Passer zu den mehrstufigen Wasserzeichen der ersten Papierbahn 20 Papierfasern entfernt.

Die Bereiche entfernter Papierfasern bilden Fensterbereiche in der zweiten Papierbahn 30, in denen das endlose Sicherheitselement 32 nach seiner Einbettung zwischen die beiden Papierbahnen 20, 30 sichtbar und frei zugänglich ist. Zudem ergänzen die Fensterbereiche der zweiten Papierbahn 30 die Wasserzeichen der ersten Papierbahn 20 und stehen mit diesen insbesondere in einem Sinnzusammenhang wie weiter oben allgemein und weiter unten anhand eines speziellen Ausführungsbeispiels genauer erläutert.

Anstelle oder zusätzlich der Saugvorrichtung 50 kann eine Spülvorrichtung 58 zum Entfernen von Papierfasern vorgesehen sein.

Die miteinander verbundenen Papierbahnen 38 werden dann weiteren Bearbeitungsstationen, wie Kalander, Leimung und dergleichen zugeführt.

Die in Fig. 2 genauer dargestellte Saugvorrichtung 50 weist ein endloses Band 52 aus einem siebartigen Gewebe auf, das durch eine Reihe von positionsverstellbaren Leitwalzen 54 mechanisch straff gespannt ist. Das endlose Band 52 weist eine oder mehrere Aussparungen auf, die in Form und Größe den zu erzeugenden Fensterbereichen in der zweiten Papierbahn 30 entsprechen. Innerhalb des endlosen Bands 52 ist ein geschlitzter Saugkasten 56 angeordnet, mit dem ein Unterdruck an dem endlosen Band 52 erzeugt und dadurch Papierfasern aus der zweiten Papierbahn durch die Aussparungen des Bands 52 und den Schlitz des Saugkastens 56 abgesaugt werden können.

Anstelle eines Saugkastens 56 kann auch eine Saugwalze oder ein Rohrsauger zur Einsatz kommen. Zur Reinigung des Bands 52 kann die Saugvorrichtung 50 eine in der Figur nicht dargestellte Siebkonditionierung mit Reinigungsspritzrohren und Rohrsaugern enthalten.

Ein mehrlagiges Sicherheitspapier 60, wie es mit der Papiermaschine der Fig. 1 hergestellt werden kann, ist in den Figuren 3 und 4 in zugeschnittener Form gezeigt. Dabei zeigt Fig. 3 eine Aufsicht auf einen Ausschnitt des Sicherheitspapiers 60 und Fig. 4 zeigt einen Schnitt durch das Sicherheitspapier 60 entlang der Linie IV-IV von Fig. 3 im Bereich des eingebetteten Sicherheitsfadens 82.

Das Sicherheitspapier 60 enthält eine erste, dickere Papierlage 70 mit einer Grammatur von 60 bis 80 g/m², die mit einem hochauflösenden, mehrstufigen Wasserzeichen 72 versehen ist, das im Ausführungsbeispiel in Form eines Segelschiffs gestaltet ist. Die erste Papierlage 70 ist fest mit einer zweiten, dünneren Papierlage 80 verbunden, die nur eine Grammatur von 10 bis 45 g/ m² aufweist und die mit Fensterbereichen 84 versehen ist, die in Form und Lage passergenau auf das hochauflösende Wasserzeichen 72 abgestimmt ist. Zwischen die erste und zweite Papierlage 70, 80 ist ein Fenstersicherheitsfaden 82 eingebettet, der in den Fensterbereichen 84 der zweiten Papierlage 80 sichtbar und frei zugänglich ist. Von der gegenüberliegenden Seite des Sicherheitspapiers, also von der Seite der ersten Papierlage 70 her betrachtet, ist der Sicherheitsfaden 82 in Aufsicht nicht sichtbar.

Die Besonderheit der Kombination aus Wasserzeichen 72, Fensterbereichen 84 und Sicherheitsfaden 82 besteht insbesondere in der passergenauen Abstimmung der beiden Elemente Wasserzeichen und Fensterbereiche aufeinander, die durch die oben beschriebene Erzeugung der Fensterbereiche 84 in der zweiten Papierlage 80 ermöglicht wird. Konkret sind die Fensterbereiche 84 im Ausführungsbeispiel in Form einer Negativdarstellung der Segel des Wasserzeichens 72 ausgeführt, so dass die zwischen den Fensterbereichen 84 liegenden Papierbereiche 86 die Form der Segel des von dem Wasserzeichen 72 dargestellten Segelschiffs aufweisen, während die Fensterbereiche 84 selbst die Zwischenräume zwischen den Segeln und den Bereich des Rumpfes des Segelschiffs überdecken.

Durch die Einbettung des Fenstersicherheitsfadens 82 zwischen die erste und zweite Papierlage 70, 80 und die Abstimmung der Fensterbereiche 84 auf das Wasserzeichen 72 scheint der Faden 82 für einen Betrachter im Inneren des Wasserzeichens 72 zu verlaufen. Obwohl das Wasserzeichen 72 selbst unterhalb des Fadens 82 in der ersten Papierlage 70 vorliegt, bedecken die segelförmigen Papierbereiche 86 der zweiten Papierlage den Faden 82 teilweise und setzen daher das visuelle Erscheinungsbild des Wasserzeichens 72 aus der ersten Papierlage 70 in die zweite Papierlage 80 fort. Da die Fensterbereiche 84 in der zweiten Papierlage 80 mit Hilfe der oben beschriebenen Saugvorrichtung 50 mit einer gewünschten Form und Lage erzeugt werden können, ist es ohne weiteres möglich, die Fensterbereiche 84 und entsprechend die stehengelassenen Papierbereiche 86 der zweiten Papierlage 80 passergenau auf die Form und Lage der Wasserzeichens 72 der ersten Papierlage 70 abzustimmen. Es entsteht eine visuelle eindrucksvolle Gestaltung eines Wasserzeichens, durch dessen Inneres ein Fenstersicherheitsfaden verlaufen zu scheint.

### Bezugszeichenliste

- 10: Papiermaschine
- 12: erste Papierlagenerzeugungsvorrichtung
- 14: zweite Papierlagenerzeugungsvorrichtung
- 16: Abnahmefilz
- 18: Rundsieb
- 20: erste Papierbahn
- 30: zweite Papierbahn
- 32: endloses Sicherheitselement
- 34: Spule
- 36: Andruckrolle
- 38: miteinander verbundene Papierbahnen
- 42: Stoffauflaufdüse
- 44: Rundsieb
- 50: Saugvorrichtung
- 52: endloses Band
- 54: Leitwalzen
- 56: Saugkasten
- 58: Spülvorrichtung
- 60: Sicherheitspapier
- 70: erste Papierlage
- 72: Wasserzeichen
- 74: Fensterbereiche
- 76: weiteres Sicherheitsmerkmal
- 80: zweite Papierlage
- 82: Fenstersicherheitsfaden
- 84: Fensterbereiche
- 86: Papierbereiche

## Patentansprüche

1. Verfahren zum Herstellen eines Sicherheitspapiers mit Wasserzeichen und integriertem Fenstersicherheitselement, bei dem
- in einer erste Papierlagenerzeugungsvorrichtung (12) eine erste Papierbahn (20) gebildet und mit Wasserzeichen (72) versehen wird,
- in einer zweiten Papierlagenerzeugungsvorrichtung (14) eine zweite Papierbahn (30) erzeugt wird, und
- die zweite Papierbahn (30) mit der ersten Papierbahn (20) zusammengeführt und fest verbunden wird, wobei beim Zusammenführen der Papierbahnen ein endloses Sicherheitselement (32) im Bereich der Wasserzeichen (72) zwischen die erste und zweite Papierbahn eingebettet wird,
**dadurch gekennzeichnet, dass**
mittels einer Spülvorrichtung aus der zweiten Papierbahn (30) in noch feuchtem Zustand Papierfasern entfernt werden, so dass das endlose Sicherheitselement (32) in Fensterbereichen (74, 84) der zweiten Papierbahn (30) frei zugänglich ist, wobei eine Auflagefläche der Spülvorrichtung, welche auf der einer Auslassvorrichtung der Spülvorrichtung gegenüberliegenden Seite der zweiten Papierbahn (30) angeordnet ist, Öffnungen aufweist, welche entsprechend der Fensterbereiche (74, 84) ausgebildet sind, so dass bei flächigem Beaufschlagen der zweiten Papierbahn (30) die Fensterbereiche (74, 84) erzeugt werden.

2. Verfahren nach Anspruch 1, **dadurch gekennzeichnet, dass** die Fensterbereiche (74, 84) der zweiten Papierbahn (30) im Passer zu den Wasserzeichen (72) der ersten Papierbahn (20) erzeugt werden.

3. Verfahren nach wenigstens einem der Ansprüche 1 bis 2, **dadurch gekennzeichnet, dass** die Form der Fensterbereiche (74, 84) der zweiten Papierbahn (30) und die Wasserzeichen (72) der ersten Papierbahn (20) in einem Sinnzusammenhang stehen, insbesondere dass die Fensterbereiche (74) und die Wasserzeichen (72) jeweils aufeinander bezogene oder einander ergänzende Informationen darstellen.

4. Verfahren nach wenigstens einem der Ansprüche 1 bis 3, **dadurch gekennzeichnet, dass** die Papierfasern vor dem Zusammenführen mit der ersten Papierbahn (20) aus der zweiten Papierbahn (30) entfernt werden.

5. Verfahren nach wenigstens einem der Ansprüche 1 bis 4, **dadurch gekennzeichnet, dass** die Papierfasern im Passer zu der Einbettungsposition des endlosen Sicherheitselements (32) entfernt werden.

6. Verfahren nach wenigstens einem der Ansprüche 1 bis 5, **dadurch gekennzeichnet, dass** die erste Papierbahn (20) mit einem mehrstufigen Wasserzeichen (72) versehen wird indem die Papieranlagerung in der ersten Papierlagenerzeugungsvorrichtung auf einem Entwässerungssieb erfolgt, dessen Trägersieb in einem Teilbereich ein mehrstufiges Relief in Form des zu erzeugenden Wasserzeichens (72) aufweist.

7. Verfahren nach Anspruch 6, bei dem das mehrstufige Relief durch einen spritzgegossenen, perforierten Wasserzeicheneinsatz, durch einen tiefgezogenen, perforierten Wasserzeicheneinsatz, durch einen heißgeprägten, perforierten Wasserzeicheneinsatz und/ oder durch einen herkömmlichen Wasserzeicheneinsatz gebildet ist.

8. Vorrichtung zum Herstellen eines Sicherheitspapiers mit Wasserzeichen und integriertem Fenstersicherheitselement, mit
- einer ersten Papierlagenerzeugungsvorrichtung (12) zum Bilden einer ersten Papierbahn (20) und zum Versehen der ersten Papierbahn (20) mit Wasserzeichen (72),
- einer zweiten Papierlagenerzeugungsvorrichtung (14) zum Erzeugen einer zweiten Papierbahn (30),
- einem Abnahmesieb zum Zusammenführen und festen Verbinden der zweiten Papierbahn (30) mit der ersten Papierbahn (20),
- einer Einrichtung zur Zuführung eines endlosen Sicherheitselements (32) im Bereich der Wasserzeichen (72) zwischen die erste und zweite Papierbahn beim Zusammenführen der Papierbahnen, **gekennzeichnet durch**
- eine Spülvorrichtung (58) zum Entfernen von Papierfasern aus der zweiten Papierbahn in noch feuchtem Zustand; und **dadurch, dass**
- die Spülvorrichtung (58) ein endloses Band (52) mit zumindest einer Aussparung aufweist, das auf zumindest zwei positionsverstellbare Leitwalzen (54) gespannt ist, und vorzugsweise weiter eine Spüleinheit (56) zum Ausspülen von Papierfasern durch die zumindest eine Aussparung des endlosen Bands aufweist.

9. Vorrichtung nach Anspruch 8, **dadurch gekennzeichnet, dass** die Spülvorrichtung (58) zwischen der zweiten Papierlagenerzeugungsvorrichtung (14) und der Zusammenführungsposition der Papierbahnen angeordnet ist.

## Claims

1. Method for producing a security paper having watermarks and an integrated window security element, in which method
- a first paper web (20) is formed and provided with watermarks (72) in a first paper layer generating device (12),
- a second paper web (30) is generated in a second paper layer generating device (14), and
- the second paper web (30) is merged with the first paper web (20) and fixedly connected, wherein during merging of the paper webs an endless security element (32) is embedded in the region of the watermarks (72) between the first and second paper web,
**characterized in that**
paper fibres are removed from the second paper web (30) by means of a flushing device in a still wet state, so that the endless security element (32) in window regions (74, 84) of the second paper web (30) is freely accessible, wherein a contact face of the flushing device, which is disposed on the side of the second paper web (30) lying opposite an outlet device of the flushing device, has openings which are designed so as to correspond to the window regions (74, 84) in such a way that the window regions (74, 84) are generated when the second paper web (30) is impinged in a planar manner.

2. Method according to Claim 1, **characterized in that** the window regions (74, 84) of the second paper web (30) are generated in register with the watermarks (72) of the first paper web (20).

3. Method according to at least one of Claims 1 to 2, **characterized in that** the shape of the window regions (74, 84) of the second paper web (30) and the watermarks (72) of the first paper web (20) are in a meaningful context, in particular **in that** the window regions (74) and the watermarks (72) each represent mutually related or complementary information.

4. Method according to at least one of Claims 1 to 3, **characterized in that** the paper fibres are removed from the second paper web (30) prior to merging with the first paper web (20).

5. Method according to at least one of Claims 1 to 4, **characterized in that** the paper fibres are removed in register with the embedding position of the endless security element (32).

6. Method according to at least one of Claims 1 to 5, **characterized in that** the first paper web (20) is provided with a multi-stage watermark (72) **in that** the paper deposition in the first paper layer generating device takes place on a dewatering wire, the carrier wire of the latter having in a sub-region a multi-stage relief in the form of the watermark (72) to be generated.

7. Method according to Claim 6, in which the multi-stage relief is formed by an injection-moulded, perforated watermark insert, by a vacuum-formed, perforated watermark insert, by a hot-embossed, perforated watermark insert and/or formed by a conventional watermark insert.

8. Device for producing a security paper having watermarks and an integrated window security element, having
- a first paper layer generating device (12) for forming a first paper web (20) and for providing the first paper web (20) with watermarks (72),
- a second paper layer generating device (14) for generating a second paper web (30),
- a collection wire for merging and fixedly connecting the second paper web (30) to the first paper web (20),
- an apparatus for feeding an endless security element (32) in the region of the watermarks (72) between the first and the second paper web when merging the paper webs, **characterized by**
- a flushing device (58) for removing paper fibres from the second paper web in a still wet state; and in that
- the flushing device (58) has an endless belt (52) which has at least one clearance and is clamped to at least two position-adjustable guide rollers (54), and preferably furthermore has a flushing unit (56) for flushing out paper fibres through the at least one clearance of the endless belt.

9. Device according to Claim 8, **characterized in that** the flushing device (58) is disposed between the second paper layer generating device (14) and the merging position of the paper webs.

## Revendications

1. Procédé de fabrication d'un papier de sécurité avec filigrane et élément de sécurité à fenêtre intégré, dans lequel
- une première bande de papier (20) est formée dans un premier dispositif de production de couches de papier (12) et est pourvue de filigranes (72),
- une deuxième bande de papier (30) est produite dans un deuxième dispositif de production de couches de papier (14), et
- la deuxième bande de papier (30) est réunie à la première bande de papier (20) et reliée solidement, un élément de sécurité sans fin (32) étant inséré entre la première et la deuxième bande de papier dans la zone des filigranes (72) lors de la réunion des bandes de papier,
**caractérisé en ce que**
au moyen d'un dispositif de rinçage, des fibres de papier sont éliminées de la deuxième bande de papier (30) à l'état encore humide, de telle sorte que l'élément de sécurité sans fin (32) est librement accessible dans des zones de fenêtre (74, 84) de la deuxième bande de papier (30), une surface d'appui du dispositif de rinçage, qui est agencée sur le côté de la deuxième bande de papier (30) opposé à un dispositif de sortie du dispositif de rinçage, présentant des ouvertures qui sont réalisées de manière à correspondre aux zones de fenêtre (74, 84), de telle sorte que les zones de fenêtre (74, 84) sont produites lors d'une sollicitation en surface de la deuxième bande de papier (30).

2. Procédé selon la revendication 1, **caractérisé en ce que** les zones de fenêtre (74, 84) de la deuxième bande de papier (30) sont produites en correspondance avec les filigranes (72) de la première bande de papier (20).

3. Procédé selon au moins l'une quelconque des revendications 1 à 2, **caractérisé en ce que** la forme des zones de fenêtre (74, 84) de la deuxième bande de papier (30) et les filigranes (72) de la première bande de papier (20) sont en relation de sens, notamment **en ce que** les zones de fenêtre (74) et les filigranes (72) représentent respectivement des informations se rapportant les unes aux autres ou se complétant.

4. Procédé selon au moins l'une quelconque des revendications 1 à 3, **caractérisé en ce que** les fibres de papier sont éliminées de la deuxième bande de papier (30) avant la réunion avec la première bande de papier (20).

5. Procédé selon au moins l'une quelconque des revendications 1 à 4, **caractérisé en ce que** les fibres de papier sont éliminées en correspondance avec la position d'insertion de l'élément de sécurité sans fin (32).

6. Procédé selon au moins l'une quelconque des revendications 1 à 5, **caractérisé en ce que** la première bande de papier (20) est pourvue d'un filigrane (72) à plusieurs niveaux par le fait que le dépôt du papier dans le premier dispositif de production de couches de papier s'effectue sur une toile d'égouttage dont la toile de support présente dans une zone partielle un relief à plusieurs niveaux sous la forme du filigrane (72) à produire.

7. Procédé selon la revendication 6, dans lequel le relief à plusieurs niveaux est formé par un insert de filigrane perforé moulé par injection, par un insert de filigrane perforé embouti, par un insert de filigrane perforé estampé à chaud et/ou par un insert de filigrane conventionnel.

8. Dispositif pour la fabrication d'un papier de sécurité avec filigrane et élément de sécurité à fenêtre intégré, avec
- un premier dispositif de production de couches de papier (12) pour former une première bande de papier (20) et pour pourvoir la première bande de papier (20) de filigranes (72),
- un deuxième dispositif de production de couches de papier (14) pour produire une deuxième bande de papier (30),
- une toile de réception pour réunir et relier solidement la deuxième bande de papier (30) à la première bande de papier (20),
- un appareil pour amener un élément de sécurité sans fin (32) dans la zone des filigranes (72) entre la première et la deuxième bande de papier lors de la réunion des bandes de papier, **caractérisé par**
- un dispositif de rinçage (58) pour éliminer des fibres de papier de la deuxième bande de papier à l'état encore humide ; et en ce que
- le dispositif de rinçage (58) présente une bande sans fin (52) avec au moins un évidement, qui est tendue sur au moins deux rouleaux de guidage (54) réglables en position, et présente de préférence en outre une unité de rinçage (56) pour éliminer par rinçage des fibres de papier à travers l'au moins un évidement de la bande sans fin.

9. Dispositif selon la revendication 8, **caractérisé en ce que** le dispositif de rinçage (58) est agencé entre le deuxième dispositif de production de couches de papier (14) et la position de réunion des bandes de papier.
